# EUROPÄISCHE PATENTSCHRIFT

(11) **EP 0 599 115 B1**
(45) Veröffentlichungstag und Bekanntmachung des Hinweises auf die Patenterteilung: **04.09.1996**
(21) Anmeldenummer: 93117956.8
(22) Anmeldetag: 05.11.1993
(51) Int. Cl.: F22B 37/20

(54) **An einem Tragwerk aufgehängter oder aufgestellter Dampferzeuger**
Steam generator bottom supported or suspended on a supporting structure
Générateur de vapeur posé ou suspendu à une structure porteuse

(30) Priorität: 26.11.1992 AT 2341/92
(43) Veröffentlichungstag der Anmeldung: 01.06.1994
(73) Patentinhaber: AUSTRIAN ENERGY & ENVIRONMENT SGP/WAAGNER-BIRO GmbH, A-1210 Wien (AT)
(72) Erfinder: Antosijevicz, Peter, Dipl.-Ing., A-1220 Wien (AT)
(74) Vertreter: Wallner, Gerhard, Dipl.-Ing.

(56) Entgegenhaltungen:
- DE-A- 4 038 813
- DE-C- 908 618
- DE-C- 976 665
- DE-U- 8 305 844
- US-A- 4 033 298
- PATENT ABSTRACTS OF JAPAN vol. 017, no. 447 (M-1464)17. August 1993 & JP-A-05 099 402 (TOSHIBA) 20. April 1993

## Beschreibung

Die Erfindung betrifft einen an einem Tragwerk aufgehängten oder aufgestellten Dampferzeuger nach dem Naturumlauf- bzw. Zwangsumlaufsystem, insbesondere Abhitzekessel nach Wärmekraftmaschinen mit in einem Gehäuse im wesentlichen horizontal verlaufenden Verdampferheizflächen und einer räumlich höher angeordneten auf Verbindungsrohre, insbesondere Fallrohren abgestützten Dampftrommel.

Aus der JP-A-05 099 402 (veröffentlicht am 20.04.93) ist es bekannt, einen Dampferzeuger in einem horizontalen Gaskanal anzuordnen, wobei die Verdampferheizflächen auf einer rohrförmigen Konsole des Fallrohres aufgebaut sind. Differenzdehnungen zwischen Gehäuse und Dampferzeuger führen hier zu keinen zusätzlichen Spannungen, da die Dampftrommel am Gehäusedach beweglich gelagert ist.

Es sind Dampferzeuger bekannt, bei welchen sowohl das Gehäuse als auch die Dampftrommel in einem Tragwerk aufgehängt oder aufgestellt sind. Diese Konstruktion hat den Nachteil, daß sich beim Betrieb des Dampfkessels zwischen der Trommel und den im Gehäuse liegenden Sammelkammern Wärmedehnungen ergeben, die durch eine dehnungselastische Bauweise der Verbindungsleitungen ausgeglichen werden müssen. Aus der DE-B 19 29 286 sind längenveränderliche Pendelabstützungen zum Dehnungsausgleich zwischen der Brennkammerwand und dem umgebenden Stützgerüst bekannt. Aus den DE-A 27 26 459, 15 26 934 bzw. 14 01 327 sind zur Vermeidung von thermischen Spannungen Konstruktionen bekannt, bei welchen das Dampfererzeugergehäuse vom Fall- und Steigrohrsystem gebildet wird, sodaß die ganze Konstruktion vom verdampfenden Wasser also mit gleicher Temperatur durchströmt wird und daher keine Differenzdehnungen auftreten. Im Gegensatz dazu treten bei Eingliederung einer ungekühlten Gehäusewand in das Tragsystem für gekühlte Bauteile dieselben sehr wohl auf.

Es sind ferner stehende Dampferzeuger bekannt, (AT-B 310.776), bei welcher die Dampftrommel über die Fallrohre auf einem gemeinsamen Fundament mit der Brennkammer abgestützt sind. Diese Konstruktion ist durch die Knicklänge der Fallrohre begrenzt und führt zu stehenden Fallrohrsystemen (AT-B 378.250) deren Fallrohre durch ein räumliches Fachwerk verbunden sind.

Die Erfindung hat es sich zur Aufgabe gestellt, den unterschiedlichen Wärmedehnungen vom vorzugsweise ungekühlten Gehäuse und dem gekühlten Rohrsystem zu begegnen und den physikalisch gegebenen Effekt auszunützen, daß die Fall- und Überströmrohre zwischen Trommel und Verdampfer sowie die Verbindungsleitung Trommel zu Überhitzer in etwa die gleiche Temperatur (Siedetemperatur) und somit gleiche Wärmedehnungen haben. Die Dampftrommel wird dazu etwa in der Höhe der Sammelkammern der horizontalen Verdampfungsheizfläche durch Verbindungsleitungen, wie Fallrohre, auf dem Gehäuse tragend abgestützt, sodaß ein Großteil der Differenzdehnungen der Verbindungsleitungen der Trommel zu den Sammelkammern durch eine Höhenänderung der Dampftrommel unabhängig von der Kesselunterstützung aufgenommen wird. Ein wesentlicher Anwendungszweck ist der brennkammerlose Abhitzekessel.

Die Erfindung ist dadurch gekennzeichnet, daß die unbeheizten Fallrohre und/oder vom Sattdampf durchströmten Verbindungsrohre etwa in der Höhe der Sammelkammern, insbesondere Eintrittssammelkammern der Verdampferheizfläche auf Konsolen des hängenden oder stehenden, von einer Flossenrohrwand oder einer isolierten Blechwand gebildeten Gehäuses des Dampferzeugers abgestützt sind und gegebenenfalls zusammen mit der Dampftrommel über Führungen, insbesondere Pendelhalterungen am Gehäuse, dehnungselastisch gehalten sind. Weitere Erfindungsmerkmale sind in den Unteransprüchen 2 - 5 angegeben.

Die Erfindung ist in der angeschlossenen Figur beispielsweise und schematisch dargestellt.

Die Erfindung zeigt einen Abhitzedampferzeuger nach einer Gasturbine 10, in welcher das Turbinenabgas zur Erzeugung von überhitztem Dampf abgekühlt wird. Der erzeugte Dampf wird beipielsweise in einer Kondensationsdampfturbine 11 zur Stromerzeugung verwendet. Der Abhitzedampferzeuger ist nach dem Naturumlaufsystem mit horizontal liegender Verdampferheizfläche 3 ausgebildet und weist eine Dampftrommel 6 auf. Die Dampftrommel 6 stützt sich mit ihrem Fallrohr 1 auf eine Konsole 4 ab, die am Gehäuse 5 des hängenden Dampferzeugers angeordnet ist, sodaß das Gewicht der Dampftrommel 6 über die Hängeeinrichtung 12 in das Stahltragwerk 13 oder über die Abstützung in das Fundament eingeleitet wird. Die Fallrohre 1 sind in einer Gleitführung 7 am Gehäuse 5 geführt, ebenso ist die Dampftrommel 6 durch einen Schwenkhebel 7' am Gehäuse geführt, sodaß auch bei Erdbeben keine Differenzschwingung zwischen Gehäuse und Dampftrommel auftreten kann. Die Fallrohre 1 sind an ihrer Aufstützung über Rohrbögen 8 mit der Eintrittsammelkammer 2 der Verdampferheizfläche 3 verbunden, wobei der Rohrbogen 8 sehr kurz ausgebildet werden kann. Der erzeugte Naßdampf wird über die Steigrohre 9 in die Dampftrommel geleitet, dort von mitgerissenem Wasser getrennt und wird schließlich als Sattdampf dem Überhitzer zugeführt. Die Verdampferheizfläche 3 wird vorzugsweise von Rippenrohren oder von berippten Rohren gebildet. Die Eintrittsammelkammern können zwecks Vermeidung von Differnzdehnungen ebenfalls auf der Konsole 4 gelagert werden.

Im Rahmen der Erfindung kann der Dampferzeuger auch auf einem Fundament stehend angeordnet werden, wobei die Fallrohre, die die Trommel tragen, im Bereich der Eintrittsammelkammer der horizontal liegenden Verdampferheizflächen auf der Wand des Dampferzeugers über Konsolen abgestützt sind. Ebenfalls ist es bei Abhitzedampferzeugern von Vorteil, die Überhitzerflächen 14 unterhalb der Verdampferheizflächen 3 anzuordnen, sodaß die heißen Abgase zuerst die Überhitzerheizflächen 14 und dann die Verdampferheizflächen 3 bestreichen. Zur Abstützung der Dampftrommel können auch von Sattdampf durchströmte Verbindungsrohre verwendet werden, die im allgemeinen einen größeren Durchmesser und damit eine längere (größere) Bauhöhe ermöglichen.

## Patentansprüche

1. An einem Tragwerk aufgehängter oder aufgestellter Dampferzeuger nach dem Naturumlauf- bzw. Zwangsumlaufsystem, insbesondere Abhitzekessel nach Wärmekraffmaschinen, mit in einem Gehäuse (5) im wesentlichen horizontal verlaufenden Verdampferheizflächen (3) und einer räumlich höher angeordneten, auf Verbindungsrohren, insbesondere Fallrohren (1), abgestützten Dampftrommel, dadurch gekennzeichnet, daß die Fallrohre (1) und/oder vom Sattdampf durchströmte Verbindungsrohre etwa in der Höhe der Sammelkammern, insbesondere Eintrittssammelkammern (2), der Verdampferheizfläche (3) auf Konsolen (4) des hängenden oder stehenden, von einer Flossenrohrwand oder einer isolierten Blechwand gebildeten Gehäuses des Dampferzeugers abgestützt sind und, gegebenenfalls zusammen mit der Dampftrommel (6), über Führungen (7), insbesondere Pendelhalterungen (7'), am Gehäuse (5) dehnungselastisch gehalten sind.

2. Dampferzeuger nach Anspruch 1, dadurch gekennzeichnet, daß die tragenden Verbindungsrohre, insbesondere Fallrohre, über einen Rohrbogen (8) mit der Eintrittssammelkammer (2) verbunden sind.

3. Dampferzeuger nach Anspruch 1, dadurch gekennzeichnet, daß die Verdampferheizflächen (3) von Rippenrohren, insbesondere berippten Rohren, gebildet sind.

4. Dampferzeuger nach Anspruch 1, dadurch gekennzeichnet, daß die Eintrittssammelkammer (2) und die Verbindungsrohre auf einer gemeinsamen Konsole (4) aufgelagert sind.

5. Dampferzeuger nach Anspruch 1, dadurch gekennzeichnet, daß die Verdampferheizflächen (3) höhenmäßig oberhalb der Überhitzerheizflächen angeordnet sind.

## Claims

1. Steam generator bottom supported or suspended on a supporting structure, the steam generator being of the natural or forced circulation system, in particular waste heat vessel following thermal engines, comprising a housing (5) having substantially horizontally extending evaporator heating surfaces (3) and a steam drum supported on connecting tubes, especially down pipes (1), arranged higher in space, characterized in that the down pipes (1) and/or the connecting tubes through which saturated steam is circulating are supported on consoles (4) of the suspended or bottom supported housing of the steam generator formed of a finned tube wall or an insulated plate wall, approximately at the height of the collecting chambers, especially the entry collecting chambers (2), of the evaporator heating surface (3) and are held, if necessary, together with the steam drum (6), by means of guides (7), especially self-aligning holding devices, in an elastic manner on the housing (5).

2. Steam generator according to claim 1, characterized in that the supporting connecting tubes, in particular down pipes, are connected by means of a pipe bend (8) to the entry collecting chamber (2).

3. Steam generator according to claim 1, characterized in that the evaporator heating surfaces (3) are formed by gilled pipes, in particular tubes provided with ribs.

4. Steam generator according to claim 1, characterized in that the entry collecting chamber (2) and the connecting tubes are supported on a common console (4).

5. Steam generator according to claim 1, characterized in that the evaporator heating surfaces (3) are arranged in heights above the superheater heating surfaces.

## Revendications

1. Générateur de vapeur posé sur ou suspendu à une structure porteuse, le générateur étant un système du type à circulation naturelle ou forcée, en particulier une chaudière de récupération suivant une machine thermique, ledit générateur comprenant des surfaces chauffantes (3) d'évaporateur s'étendant substantiellement horizontalement dans un boîtier (5) et un tambour à vapeur disposé plus haut dans l'espace et supporté par des tubes de connexion, en particulier des tubes de descente (1), , caractérisé en ce que les tubes de descente (1) et/ou les tubes de connexion parcourus par de la vapeur saturée, reposent sur des consoles du boîtier, posées ou suspendues, du générateur de vapeur formé par une paroi de tubes à empennage ou d'une paroi en tôle isolé approximativement à la hauteur des chambres collectrices, en particulier des chambres collectrices d'entrée (2), et, si nécessaire, ils sont tenus de façon élastique par boîtier (5), ensemble avec le tambour à vapeur (6), à l'aide de guides (7'), en particulier des supports (7) à pendule.

2. Générateur de vapeur selon la revendication 1, caractérisé en ce que les tubes de connexion porteurs, en particulier les tubes de descente, sont connectés à la chambre collectrice d'entrée (2) à l'aide d'un coude de tube (8).

3. Générateur de vapeur selon la revendication 1, caractérisé en ce que les surfaces chauffantes d'évaporateur (3) sont formées par des tuyaux à ailettes, en particulier des tuyaux cannelés.

4. Générateur de vapeur selon la revendication 1, caractérisé en ce que la chambre collectrice d'entrée (2) et les tuyaux de connexion reposent sur une console (4) commune.

5. Générateur de vapeur selon la revendication 1, caractérisé en ce que les surfaces chauffantes d'évaporateur (3) sont disposées en hauteur au-dessus des surfaces chauffantes de surchauffeur.
